# FASCICULE DE BREVET EUROPEEN

(11) **EP 0 072 724 B1**
(45) Date de publication et mention de la délivrance du brevet: **12.03.1986**
(21) Numéro de dépôt: 82401402.1
(22) Date de dépôt: 28.07.1982
(51) Int. Cl.: A62B 17/00, G21F 3/02

(54) **Vêtement de protection contre les accidents chimiques, bactériologiques et radioactifs**
Schutzanzug gegen chemische, bakteriologische oder radioaktive Folgen von Unglücken
Clothing for protection against chemical, bacteriological or radioactive consequences of accidents

(30) Priorité: 11.08.1981 BE 889925
(43) Date de publication de la demande: 23.02.1983
(73) Titulaire: Baumert, Charles, 64360 Monein (FR)
(72) Inventeur: Cosyns, Max, F-64560 Licq-Atherey (FR)
(74) Mandataire: Epstein, Henri

## Description

La présente invention se rapporte à un vêtement de protection contre les agressions directes des agents chimiques, bactériologiques et radioactifs qui protège la personne ainsi revêtue et plus particulièrement à un vêtement auquel sont fixés des gants et des chaussons, en tissu souple pouvant absorber la totalité du rayonnement alpha et la plus grande partie du rayonnement bêta et étanche aux agents chimiques et bactériologiques, suffisamment ample pour permettre le dégagement des mains à l'intérieur du vêtement.

Il est connu du brevet DE-A-1918244 un vêtement de protection contre les agents radioactifs, biologiques et chimiques, suffisamment ample pour permettre le dégagement des mains à l'intérieur du vêtement. La respiration de la personne ainsi revêtue s'effectue au moyen d'un masque filtrant l'air aspiré de l'extérieur.

Le port d'un masque filtrant comporte, en dehors du risque du fonctionnement défectueux du masque, des servitudes, telles que la nécessité de remplacer les cartouches usées.

L'idée qui est à la base de la présente invention réside dans la réalisation d'une autonomie de respiration à l'intérieur du vêtement auquel l'air extérieur n'a pas accès.

Le vêtement de protection isolant toutes les parties du corps humain des effets de la contamination chimique, bactériologique et radioactive selon l'invention, est caractérisé en ce qu'à l'intérieur du vêtement l'air est régénéré par épuration en circuit fermé au moyen de cartouches d'absorbant de C0₂, la circulation de l'air étant assurée sans utilisation de masque respiratoire par un injecteur branché sur une bouteille d'oxygène et utilisant l'énergie de décompression de l'oxygène, les cartouches d'absorbant et la bouteille étant logés à l'intérieur du vêtement.

De préférence, les cartouches d'absorbant et la bouteille d'oxygène sont attachés à un harnais porté par la personne revêtue.

Selon une forme de réalisation particulière, le vêtement présente une seule ouverture de passage au niveau des épaules fermée par une tirette, une capsule gonflée à l'oxygène en provenance de la bouteille s'appliquant contre la tirette pour assurer une fermeture étanche de l'ouverture.

D'autres particularités de l'invention apparai- tront à la lumière de la description d'un mode de réalisation présenté à titre d'exemple et illustré par les dessins, dont
la figure 1 représente une vue de face du vêtement montrant l'équipement disposé à l'intérieur,
la figure 2 une vue de côté de l'intérieur de la partie du vêtement logeant la tête et les épaules de la personne revêtue, et

les figures 3a, 3b et 3c respectivement une vue de face de la tirette et des vues de côté de la tirette avec la capsule à l'état dégonflé et gonflé.

Le vêtement de protection est formée d'une pièce 20 en un tissu souple non extensible pouvant absorber totalement les rayons alpha et la plus grande partie de rayons bêta, étanche à tous les agents chimiques ou bactériologiques. Il peut être fermé ou ouvert par une tirette étanche 2. Il comprend un casque léger 21 avec large visière 1 (figure 2) transparente et ininflammable, des gants 3 et des chaussons 4 fixés au vêtement, élastiques en la même matière que le reste du vêtement mais sans support textile.

Les manches 3 sont larges, triangulaires permettant un dégagement aisé des mains pour disposer d'au moins une main libre à l'intérieur du vêtement.

Chaque manche est suffisamment large pour permettre une complète liberté de mouvement: essuyer la buée de la visière, changer de lunettes, consulter une carte ou une boussole, régler un récepteur radio, s'alimenter, éliminer les déjections.

L'espace intérieur du vêtement peut être suffisamment grand pour permettre d'emporter un enfant ou un animal familier.

Le vêtement est complété du côté intérieur par:
- des bretelles 5 formant harnais
- un ou des sacs 6 à aliments
- un sac 7 pour bébé
- une cartouche 8 contenant un absorbant de C0₂
- une ou des bonbonnes 9 d'oxygène attachées aux bretelles 5.

L'air intérieur est régénéré par un épurateur en circuit fermé, la circulation de l'air étant assurée sans masque par un injecteur utilisant l'énergie de l'oxygène contenu dans la ou les bonbonnes 9, l'absorption du C0₂ étant assurée par des granulés alcalins contenus dans la cartouche 8 et permettant une autonomie de 8 heures.

L'ensemble injecteur-capsules de granulés est en plastique moulé non récupéré après usage. Le poids du régénérateur d'air, bonbonnes et capsules (6 kg) est repris par les épaules grâce à un harnais (bretelles 5) incorporé à la combinaison. Ce harnais porte des anneaux 14 où se fixent le sac 6 contenant des vivres et accessoires et éventuellement le porte-bébé 7.

La combinaison s'enfile par dessus les vêtements à l'exception des chaussures. Elle n'exige aucun apprentissage ni réglage; l'appareil respiratoire est mis en marche ou arrêté par l'ouverture ou la fermeture de la ou des bonbonnes. La combinaison prête à l'emploi est pliée dans un sac en plastique étanche avec dispositif d'ouverture rapide.

La tirette 2 (figures 3a, 3b et 3c) est étanche sauf quelques millimètres au niveau du curseur 12.

Un dispositif d'étanchéité 10 de cette partie comprend une capsule élastique 11, gonflée d'oxygène par un tuyau 15 et qui, dès que le régénérateur d'air est en marche, s'applique contre le curseur 12 et assure l'étanchéité totale.

## Revendications

1. Vêtement de protection auquel sont fixés des gants et des chaussons, l'ensemble isolant toutes les parties du corps humain des effets de la contamination chimique, bactériologique et radioactive, en tissu souple pouvant absorber la totalité du rayonnement alpha et la plus grande partie du rayonnement bêta et étanche aux agents chimiques et bactériologiques, suffisamment ample pour permettre le dégagement des mains à l'intérieur du vêtement, caractérisé en ce qu'à l'intérieur du vêtement l'air est régénéré par épuration en circuit fermé au moyen de cartouches d'absorbant de C0₂, la circulation de l'air étant assurée sans utilisation de masque respiratoire par un injecteur branché sur une bouteille d'oxygène et utilisant l'énergie de décompression de l'oxygène, les cartouches d'absorbant et la bouteille étant logées à l'intérieur du vêtement.

2. Vêtement selon la revendication 1, caractérisé en ce que les cartouches d'absorbant et la bouteille d'oxygène sont attachées à un harnais porté par la personne revêtue.

3. Vêtement selon la revendication 1, caractérisé en ce qu'il présente une seule ouverture de passage au niveau des épaules fermée par une tirette, une capsule gonflée à l'oxygène en provenance de la bouteille s'appliquant contre la tirette pour assurer une fermeture étanche de l'ouverture.

## Patentansprüche

1. Ein Schutzanzug, an dem Handschuhe und Überschuhe befestigt sind und der alle Teile des menschlichen Körpers gegen die Auswirkungen chemischer, bakteriologischer und radioaktiver Verseuchung schützt, und der aus einem weichen Gewebe besteht, das alle Alphastrahlen und den grössten Teil der Betastrahlen absorbieren kann, und der undurchlässig für chemische und bakteriologische Medien und ausreichend geräumig ist, um in seinem Inneren die freie Bewegung der Hände zu erlauben, dadurch gekennzeichnet, dass im Inneren dieses Schutzanzuges die Luft in einem geschlossenen Kreis mittels C0₂-absorbierenden Kartuschen regeneriert wird, wobei die Zirkulation der Luft ohne Verwendung einer Atemmaske durch eine Düse bewirkt wird, die an eine Sauerstofflasche angeschlossen ist und die Dekompressionsenergie des Sauerstoffs ausnutzt, wobei die absorbierenden Kartuschen und die Flasche innerhalb des Schutzanzuges angeordnet sind.

2. Schutzanzug nach Anspruch 1, dadurch gekennzeichnet, dass die absorbierenden Kartuschen und die Sauerstofflasche an Tragegurten befestigt sind, die die mit dem Schutzanzug bekleidete Person trägt.

3. Schutzanzug nach Anspruch 1, dadurch gekennzeichnet, dass er eine einzige Einstiegsöffnung in Höhe der Schultern aufweist, die durch eine Zugschnur verschlossen ist, wobei eine mit Sauerstoff aus der Flasche aufgeblasene Kapsel gegen die Zugschnur anliegt, um einen dichten Verschluss der Öffnung zu gewährleisten.

## Claims

1. Protection clothing with gloves and shoes fastened to it, insulating as a whole all parts of a human body against the chemical, bacteriological and radioactive contamination effects, made of a flexible fabric absorbing all alpha radiations and most of beta radiations and impervious to chemical and bacteriological agents, sufficiently spacious to free the hands inside the clothing, characterized in that the air inside the clothing is regenerated by purification in close circuit by means of C0₂ absorbing cartridges, the circulation of air being carried out, without use of a breathing mask, by an injector connected with an oxygen bottle using the expansion energy of oxygen, the absorbent cartridges and the bottle being housed inside the clothing.

2. Clothing according to the claim 1, characterized in that the absorbent cartridges and the oxygen bottle are fastened to a harness worn by the person using the clothing.

3. Clothing according to the claim 1, characterized in that it has only one opening to slip into the clothing on the height of the shoulders closed by a pulling tab, a bag inflated by the oxygen from the bottle being applied to the tab to ensure the tightness of the opening.
